# EUROPÄISCHE PATENTSCHRIFT

(11) **EP 1 899 116 B1**
(45) Veröffentlichungstag und Bekanntmachung des Hinweises auf die Patenterteilung: **06.01.2010**
(21) Anmeldenummer: 06754557.4
(22) Anmeldetag: 24.06.2006
(51) Int. Cl.: B25G 3/38, A47L 11/32

(54) **FAHRBARES BODENREINIGUNGSGERÄT**
MOBILE FLOOR CLEANING APPLIANCE
APPAREIL MOBILE POUR NETTOYER LE SOL

(30) Priorität: 04.07.2005 DE 102005032488
(43) Veröffentlichungstag der Anmeldung: 19.03.2008
(73) Patentinhaber: Alfred Kärcher GmbH & Co. KG, 71364 Winnenden (DE)
(72) Erfinder: ENGELHARDT, Rainer, 71397 Leutenbach (DE); JEUTTER, Roland, 73663 Berglen (DE)
(74) Vertreter: Karrais, Martin
(86) Internationale Anmeldenummer: PCT/EP2006/006118
(87) Internationale Veröffentlichungsnummer: WO 2007/003292

(56) Entgegenhaltungen:
- WO-A-2004/080265
- DE-U1- 20 311 252
- GB-A- 2 088 202
- US-A- 3 034 163
- US-A1- 2002 100 130

## Beschreibung

Die Erfindung betrifft ein fahrbares Bodenreinigungsgerät mit einem Gehäuse, in dem ein Reinigungswerkzeug gehalten ist, und mit einem am Gehäuse gelagerten Stielhalter, der mit einem Stiel zum Führen des Bodenreinigungsgeräts entlang einer zu reinigenden Bodenfläche verbindbar ist, nach dem Oberbegriff des Anspruchs 1. Eine solche Vorrichtung ist aus DE 20 311 252 U1 bekannt. Mittels derartiger Bodenreinigungsgeräte kann eine Bodenfläche auf einfache Weise gereinigt werden, indem das Gerät an der Bodenfläche entlang geführt wird. Zum Führen des Geräts entlang der Bodenfläche weist dieses einen Stiel auf, der über einen Stielhalter am Gehäuse des Bodenreinigungsgeräts gelagert ist. Das Bodenreinigungsgerät kann beispielsweise als fahrbares Kehrgerät ausgestaltet sein, wobei in dem Gehäuse eine drehangetriebene Bürstenwalze gelagert ist und ein Schmutzsammelbehälter der Büstenwalze benachbart angeordnet ist, so daß die vorzugsweise mittels eines Elektromotors angetriebene Bürstenwalze Schmutz von der Bodenfläche aufnehmen kann, der in den Schmutzsammelbehälter überführt wird. Derartige Kehrgeräte sind beispielsweise aus der DE 299 13 845 U1 bekannt.

Insbesondere zur Lagerung des Bodenreinigungsgeräts ist es von Vorteil, wenn der Stielhalter und der mit diesem verbundene Stiel in einer Ruhelage mit vorgegebener Ausrichtung, insbesondere mit vertikaler Ausrichtung, arretiert werden kann.

Zur Lagerung eines Stielhalters am Gehäuse eines Reinigungsgeräts wird in der DE 299 03 196 U1 ein Kardangelenk vorgeschlagen, mit dessen Hilfe der schwenkt werden kann. Außerdem kann der Stielhalter in einer Ruhelage mit vertikaler Ausrichtung arretiert werden. Er weist hierzu an seinem dem Gehäuse zugewandten Ende einen Rastvorsprung auf, der in eine korrespondierende Rastaufnahme des Gehäuses eingeführt werden kann. Sowohl zum Lösen als auch zum Herstellen der Arretierung ist eine nicht unerhebliche Krafteinwirkung erforderlich.

Aus der DE 203 11 252 U1 ist ein Reinigungsgerät zur Fensterreinigung bekannt mit einer Wischerfläche, an deren Rückseite ein Lagerbock angeordnet ist. Am Lagerbock ist eine Hülse drehbar gelagert, an der ein Stielhalter festgelegt ist. Der Stielhalter kann zusammen mit der Hülse verschwenkt werden und mittels einer am Lagerbock angeordneten Rasteinrichtung kann der Stielhalter in vorbestimmten Winkelstellungen arretiert werden. Die Arretierung ist lösbar, indem der Stielhalter aus einer Raststellung verschwenkt wird.

Aufgabe der vorliegenden Erfindung ist es, ein fahrbares Bodenreinigungsgerät der eingangs genannten Art derart weiterzubilden, daß der Stielhalter in einer Ruhelage zuverlässig arretiert und auf einfache Weise aus der Ruhelage in eine Arbeitslage überführt werden kann.

Diese Aufgabe wird bei einem fahrbaren Bodenreinigungsgerät der gattungsgemäßen Art erfindungsgemäß dadurch gelöst, daß der Stielhalter um zwei schräg oder senkrecht zueinander ausgerichtete Schwenkachsen verschwenkbar am Gehäuse gelagert ist und in einer Ruhelage arretierbar ist, wobei jeder der beiden Schwenkachsen zur Arretierung des Stielhalters mindestens ein Arretierungselement zugeordnet ist und durch beliebiges Verschwenken des Stielhalters aus der Ruhelage um eine der beiden Schwenkachsen die Arretierung des Stielhalters bezüglich beider Schwenkachsen aufhebbar ist.

Die Arretierung des Stielhalters in seiner Ruhelage erfolgt beim erfindungsgemäßen Bodenreinigungsgerät mit Hilfe von mindestens zwei Arretierungselemente, die jeweils einer Schwenkachse zugeordnet sind. Die Arretierungselemente arretieren den Stielhalter in seiner Ruhelage jeweils bezüglich der ihnen zugeordneten Schwenkachse, das heißt mindestens ein erstes Arretierungselement unterbindet in der Ruhelage des Stielhalters ein Verschwenken rungselement unterbindet in der Ruhelage des Stielhalters ein Verschwenken desselben um eine erste Schwenkachse, und mindestens ein zweites Arretierungselement unterbindet in der Ruhelage des Stielhalters ein Verschwenken desselben um eine zweite Schwenkachse. Insgesamt kann dadurch eine zuverlässige, mechanisch belastbare Arretierung des Stielhalters in seiner Ruhelage erzielt werden. Soll der Stielhalter in eine Arbeitslage überführt werden, so ist es hierzu lediglich erforderlich, den Stielhalter um eine der beiden Schwenkachsen aus der Ruhelage auszuschwenken. Diese Ausschwenkbewegung hat dann zur Folge, daß die Arretierung bezüglich beider Schwenkachsen gelöst wird. Das erfindungsgemäße Kehrgerät zeichnet sich somit auch durch eine sehr einfache Handhabung aus.

Von Vorteil ist es, wenn die Arretierungselemente in der Ruhelage des Stielhalters mit einem zwischen den Arretierungselementen angeordneten Halteteil in Eingriff stehen, wobei durch Verschwenken des Stielhalters aus der Ruhelage die Arretierungselemente das Halteteil freigeben. Durch das Zusammenwirken der Arretierungselemente mit dem Halteteil kann der Stielhalter in seiner Ruhelage in einem festen, vorgegebenen Winkel zum Gehäuse ausgerichtet werden. Die Arretierungselemente stehen hierbei mit dem Halteteil in Eingriff. Wird der Stielhalter aus der Ruhelage verschwenkt, so geben die Arretierungselemente das Halteteil frei, so daß die Arretierung des Stielhalters aufgehoben wird.

Günstig ist es, wenn zumindest ein Arretierungselement in der Ruhelage des Stielhalters federelastisch in Richtung auf das Halteteil vorgespannt ist. Zur Vorspannung kann zumindest ein Arretierungselement mittels einer Druckfeder mit einer Kraft in Richtung auf das Halteteil beaufschlagt werden. Durch Wahl der Stärke der Druckfeder kann somit auf konstruktiv einfache Weise die zur Arretierung erforderliche Krafteinwirkung vorgegeben werden.

Alternativ oder ergänzend kann vorgesehen sein, daß das Halteteil in der Ruhelage des Stielhalters federelastisch in Richtung auf mindestens ein Arretierungselement vorgespannt ist.

Bei einer kostengünstig herstellbaren und konstruktiv einfachen Ausführungsform ist das Halteteil in der Ruhelage des Stielhalters zwischen den Arretierungselementen angeordnet. Das Halteelement kann beispielsweise zapfen- oder stiftförmig ausgebildet sein, wobei in der Ruhelage des Stielhalters an den einander abgewandten Enden des Halteteils jeweils mindestens ein Arretierungselement anliegt. Insbesondere kann vorgesehen sein, daß an den Stirnseiten des Halteteils jeweils ein Arretierungselement anliegt, so daß die beiden Arretierungselemente in der Ruhelage des Stielhalters fluchtend zueinander ausgerichtet sind. Durch Verschwenken des Stielhalters aus seiner Ruhelage kann die fluchtende Anordnung der beiden Arretierungselemente aufgegeben werden, wobei beide Arretierungselemente mit dem zwischen ihnen angeordneten Halteteil außer Eingriff gelangen, so daß die Arretierung des Stielhalters aufgegeben wird.

Vorzugsweise ist das Halteteil zusammen mit dem Stielhalter um eine der beiden Schwenkachsen verschwenkbar und mindestens ein Arretierungselement ist bezüglich dieser Schwenkachse unverschwenkbar gehalten. Dadurch kann das Halteteil auf einfache Weise durch Verschwenken des Stielhalters relativ zu mindestens einem Arretierungselement bewegt werden. Zur Herstellung der Arretierung kann das Halteteil zusammen mit dem Stielhalter in eine Stellung gebracht werden, in der das mindestens eine Arretierungselement mit dem Halteteil in Eingriff gelangt und dadurch die Bewegung um die dem Arretierungselement zugeordnete Schwenkachse sperrt.

Günstig ist es, wenn mindestens ein Arretierungselement zusammen mit dem Stielhalter um eine der Schwenkachsen verschwenkbar ist und das Halteelement bezüglich dieser Schwenkachse unverschwenkbar gehalten ist. Das mindestens eine Arretierungselement kann somit zusammen mit dem Stielhalter in eine Stellung überführt werden, in der es mit dem Halteteil in Eingriff gelangt, so daß eine Bewegung des Stielhalters um die dem Arretierungselement zugeordnete Schwenkachse gesperrt ist.

Bei einer besonders vorteilhaften Ausführungsform ist das Halteteil in einem um eine der beiden Schwenkachsen verschwenkbar gelagerten Gelenkstück quer zu dieser Schwenkachse verschiebbar gehalten. Das Gelenkstück kann beispielsweise oberseitig am Gehäuse des Kehrgeräts um eine erste Schwenkachse verschwenkbar gelagert sein. Vorzugsweise ist die erste Schwenkachse senkrecht zur Hauptbewegungsrichtung des Bodenreinigungsgeräts ausgerichtet. Am Gelenkstück ist das Halteteil quer zur ersten Schwenkachse verschiebbar gehalten. Es kann somit zusammen mit dem Gelenkstück um die Schwenkachse verschwenkt und zusätzlich kann es senkrecht zur Schwenkachse verschoben werden.

Bei einer konstruktiv einfachen Ausgestaltung ist das Halteteil als Hülse ausgestaltet.

Günstig ist es, wenn die Arretierungselemente jeweils einen in der Ruhelage des Stielhalters in eine Aufnahme des Halteteils eintauchenden Kugelabschnitt aufweisen. Insbesondere können die Arretierungselemente als Kugeln ausgebildet sein, zum Beispiel als Stahlkugeln.

Vorzugsweise ist zumindest ein Arretierungselement am Stielhalter festgelegt. Es kann beispielsweise in einer Ausnehmung des Stielhalters gehalten sein, insbesondere kann es in die Ausnehmung eingepreßt sein. Die Ausnehmung kann in den Stielhalter eingeformt sein.

Von Vorteil ist es, wenn die Ausnehmung in eine bogenförmige Endfläche des Stielhalters eingeformt ist.

Günstig ist es, wenn die bogenförmige Endfläche konzentrisch zu einer Schwenkachse des Stielhalters ausgestaltet ist. Dadurch kann beim Verschwenken des Stielhalters um diese Schwenkachse ein gleich bleibender Abstand zwischen der Endfläche des Stielhalters und der anderen Schwenkachse sichergestellt werden.

Bei einer bevorzugten Ausführungsform ist mindestens ein Arretierungselement unverschwenkbar am Gehäuse des Kehrgeräts gehalten. Durch das Verschwenken des Stielhalters in seine Ruhelage kann dann dieses Arretierungselement eine weitere Bewegung des Stielhalters um die dem Arretierungselement zugeordnete Schwenkachse sperren.

Günstigerweise ist das mindestens eine am Gehäuse des Kehrgeräts gehaltene Arretierungselement zusammen mit einer Feder in einem Aufnahmeteil angeordnet, wobei die Feder das Arretierungselement mit einer Kraft in Richtung auf das Halteteil beaufschlagt. Die Feder kann sich an einer Stützfläche des Aufnahmeteils abstützen und das Arretierungselement mit einer Federkraft beaufschlagen zur Festlegung des Halteteils und damit zur Arretierung des Stielhalters in seiner Ruhelage.

Vorzugsweise weist das Aufnahmeteil einen Anschlag auf, der die Bewegung des Arretierungselements in Richtung auf das Halteteil begrenzt. Dadurch wird auf konstruktiv einfache Weise sichergestellt, daß das Arretierungselement zwar in Richtung auf das Halteteil mit einer Federkraft beaufschlagt werden kann, so daß der Stielhalter in seiner Ruhelage zuverlässig arretiert ist, wird der Stielhalter aber in eine Arbeitslage verschwenkt, so gibt das Arretierungselement das Halteteil frei, wobei es dann am Anschlag zur Anlage kommen kann. Das Arretierungselement ist somit unverlierbar im Aufnahmeteil gehalten.

Das Aufnahmeteil kann beispielsweise als Buchse ausgestaltet sein, die in einer Ausnehmung des Gehäuses positioniert ist. Als günstig hat es sich erwiesen, die Buchse aus Metall herzustellen, vorzugsweise aus Messing.

Bei einer besonders bevorzugten Ausführungsform der Erfindung ist das fahrbare Bodenreinigungsgerät als Kehrgerät ausgestaltet, wobei das Reinigungswerkzeug als im Gehäuse drehbar gelagerte Bürstenwalze ausgebildet ist und ein Schmutzsammelbehälter der Bürstenwalze benachbart angeordnet ist. Günstig ist es hierbei, wenn die Bürstenwalze von einem Elektromotor in Drehung versetzt werden kann. Hierbei ist es von besonderem Vorteil, wenn das Kehrgerät eine wieder aufladbare Batterie umfaßt zur Energieversorgung des Elektromotors. Vorzugsweise ist der Stielhalter dann in einem Bereich zwischen der Batterie und der Bürstenwalze am Gehäuse angelenkt. Es hat sich gezeigt, daß dadurch die Führung des Kehrgeräts an der zu kehrenden Bodenfläche entlang vereinfacht werden kann.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines erfindungsgemäßen Bo- denreinigungsgeräts;
- Figur 2:: eine Schnittansicht längs der Linie 2-2 in Figur 1;
- Figur 3:: eine Schnittansicht längs der Linie 3-3 in Figur 1.

In der Zeichnung ist schematisch ein insgesamt mit dem Bezugszeichen 10 belegtes Bodenreinigungsgerät in Form eines fahrbaren Kehrgeräts dargestellt mit einem Gehäuse 12, das ein Gehäuseunterteil 13 und ein Gehäuseoberteil 14 umfaßt. Am Gehäuseunterteil 13 sind um eine gemeinsame Drehachse 16 frei drehbar zwei Laufräder 17, 18 gelagert. Im Abstand zu den Laufrädern 17, 18 sind einer Stirnseite 19 des Gehäuses 12 benachbart zwei Stützrollen um eine parallel zur Drehachse 16 drehbare Drehachse frei drehbar gelagert, wobei in der Zeichnung nur eine Stützrolle 20 erkennbar ist.

Innerhalb des Gehäuses 12 ist eine in Figur 3 erkennbare Bürstenwalze 22 um eine parallel zur Drehachse 16 ausgerichtete Drehachse drehbar gelagert, die über einen an sich bekannten und deshalb in der Zeichnung nicht dargestellten Riementrieb mit einem Elektromotor zusammenwirkt, der dem Fachmann an sich bekannt ist und deshalb zur Erzielung einer besseren Übersicht ebenfalls nicht dargestellt ist. Die Energieversorgung des Elektromotors erfolgt mittels einer wieder aufladbaren Batterie 23, und mit Hilfe eines oberseitig am Gehäuseoberteil 14 angeordneten Schalters 24 kann der Elektromotor ein- und ausgeschaltet werden. Das Gehäuse 12 nimmt außerdem einen Schmutzsammelbehälter 26 auf, der nach Art einer Schublade auf der der Stirnseite 19 abgewandten Rückseite 28 des Gehäuses 12 in das Gehäuse 12 eingeschoben und mit diesem lösbar verrastet werden kann. Der Schmutzsammelbehälter 26 weist eine Schmutzeintrittsöffnung 30 auf, die der Bürstenwalze 22 unmittelbar benachbart angeordnet ist. Schmutz, der von der Bürstenwalze 22 von der zu reinigenden Bodenfläche gekehrt wurde, kann somit über die Schmutzeintrittsöffnung 30 in den Schmutzsammelbehälter 26 überführt werden.

Zur Führung des Kehrgeräts 10 entlang der zu reinigenden Bodenfläche weist das Kehrgerät 10 einen Stielhalter 32 auf, in den ein an sich bekannter und deshalb in der Zeichnung nicht dargestellter Stiel eingesetzt werden kann und der mittels eines Kardangelenks 34 oberseitig am Gehäuseoberteil 14 gehalten ist. Das Kardangelenk 34 ermöglicht eine Schwenkbewegung des Stielhalters um eine erste, senkrecht zur Hauptbewegungsrichtung 36 und damit parallel zur Drehachse 16 der Laufräder 17, 18 ausgerichtete Schwenkachse 38, sowie eine Schwenkbewegung um eine zweite Schwenkachse 40, die in der dargestellten Ausführungsform senkrecht zur ersten Schwenkachse 38 verläuft und im Abstand zu dieser angeordnet ist.

Wie insbesondere aus Figur 2 deutlich wird, weist das Kardangelenk 34 ein Gelenkstück 42 auf mit zwei einander abgewandten, fluchtend zur ersten Schwenkachse 38 ausgerichteten Sackbohrungen 44, 45, in denen jeweils ein Gelenkstift 46 bzw. 47 angeordnet ist, der mit seinem über das Gelenkstück 42 nach außen hervorstehenden Endbereich 49 bzw. 50 in eine zugeordnete Lagerausnehmung 52 bzw. 53 des Gehäuseoberteils 14 eintaucht. Mittels einer Druckfeder 55 bzw. 56, die in der jeweiligen Sackbohrung 44 bzw. 45 angeordnet ist, werden die Gelenkstifte 46 und 47 in die zugeordneten Lagerausnehmungen 52 bzw. 53 eingedrückt.

Das Gelenkstück 42 ist mit Hilfe der Gelenkstifte 46, 47 um die erste Schwenkachse 38 verschwenkbar am Gehäuseoberteil 14 gelagert.

Zwischen den beiden Sackbohrungen 44 und 45 weist das Gelenkstück 42 eine senkrecht zur ersten Schwenkachse 38 ausgerichtete Durchgangsbohrung 58 auf, die sich in die dem Gehäuseoberteil 14 abgewandte Richtung über eine Stufe 59 erweitert. Die Durchgangsbohrung 58 nimmt ein Halteteil in Form einer Hülse 61 auf, die in der Durchgangsbohrung 58 verschiebbar gehalten ist und aus einem Metall oder einem hochwertigen Kunststoff gefertigt ist.

Die Durchgangsbohrung 58 mündet auf ihrer dem Gehäuseoberteil 14 abgewandten Endseite in einen Aufnahmeraum 63 des Gelenkstücks 42, der ein Endstück 65 des Stielhalters 32 aufnimmt. Der Stielhalter 32 ist im Bereich des Aufnahmeraums 63 um die zweite Schwenkachse 40 verschwenkbar an das Gelenkstück 42 angelenkt. Die der Hülse 61 zugewandte Endfläche 67 des Stielhalters 32 ist kreisbogenförmig und konzentrisch zur zweiten Schwenkachse 40 ausgestaltet. Fluchtend zu einer Längsachse 69 des Stielhalters 32 ist in die Endfläche 67 eine Ausnehmung 70 eingeformt, in die ein erstes Arretierungselement in Form einer ersten Arretierungskugel 72 eingepreßt ist. Diese steht mit einem Kugelabschnitt über die Ausnehmung 70 in Richtung der Hülse 61 hervor.

Der Stielhalter 32 ist in Figur 1 in einer Arbeitslage dargestellt, in der er um die beiden Schwenkachsen 38, 40 frei verschwenkbar ist. Die Figuren 2 und 3 zeigen den Stielhalter 32 in einer Ruhelage, in der er mit vorgegebener Ausrichtung, in der dargestellten Ausführungsform mit vertikaler Ausrichtung, arretiert ist. In der Ruhelage fluchtet die Längsachse 69 des Stielhalters 32 mit der Achse 74 einer zylindrischen Gehäuseausnehmung 75 des Gehäuseoberteils 14, in die ein zylinderförmiges Aufnahmeteil 77 eingepreßt ist. Das Aufnahmeteil 77 nimmt eine Druckfeder 78 und ein zweites Arretierungselement in Form einer zweiten Arretierungskugel 79 auf. Die zweite Arretierungskugel 79 wird hierbei von der Druckfeder 78 mit einer Federkraft in Richtung auf die Hülse 61 beaufschlagt. Ein radial nach innen gerichteter Rand 81 an der der Hülse 61 zugewandten Stirnseite des Aufnahmeteils 77 bildet einen Anschlag, an dem die zweite Arretierungskugel 79 anliegt, wenn der Stielhalter 32 eine Arbeitslage einnimmt.

In der Ruhelage des Stielhalters 32 sind die beiden Arretierungskugeln 72 und 79 fluchtend zueinander ausgerichtet und stehen mit der Hülse 61 in Eingriff. Die zweite Arretierungskugel 79 wird hierbei von der Druckfeder 78 in Richtung auf die Hülse 61 vorgespannt, die die Federkraft auf die erste Arretierungskugel 72 überträgt, so daß sich insgesamt eine stabile Lage des Stielhalters 32 ergibt, wie sie in den Figuren 2 und 3 dargestellt ist.

Wird der Stielhalter 32 ausgehend von seiner Ruhelage um die erste Schwenkachse 38 verschwenkt, so gelangt die zweite Arretierungskugel 79 mit der Hülse 61 außer Eingriff und legt sich aufgrund der auf sie einwirkenden Federkraft am Rand 81 an. Aufgrund ihrer Gewichtskraft verschiebt sich dann die Hülse 61 innerhalb der Durchgangsbohrung 58 so weit nach unten, bis sie mit einem der zweiten Arretierungskugel 79 abgewandten Bund 83 an der Stufe 59 der Durchgangsbohrung 58 anliegt. Zum Ausgleich von Fertigungstoleranzen kann zwischen dem Bund 83 und der Stufe 59 eine Feder angeordnet sein, die durch die Gewichtskraft der Hülse 61 zusammengedrückt wird. Die Bewegung der Hülse 61 hat zur Folge, daß die Hülse 61 auch mit der ersten Arretierungskugel 72 außer Eingriff gelangt und somit die Arretierung des Stielhalters 32 sowohl bezüglich seiner ersten Schwenkachse 38 als auch seiner zweiten Schwenkachse 40 aufgehoben wird. Der Stielhalter 32 kann nunmehr eine beliebige Arbeitslage einnehmen und ist um die Schwenkachsen 38, 40 frei verschwenkbar.

Wird der Stielhalter 32 ausgehend von seiner Ruhelage um die zweite Schwenkachse 40 verschwenkt, so gibt die in die Ausnehmung 70 eingepreßte erste Arretierungskugel 72 die Hülse 61 frei, die sich daraufhin aufgrund der von der Druckfeder 78 über die zweite Arretierungskugel 79 auf sie einwirkenden Federkraft innerhalb der Durchgangsbohrung 58 so weit nach oben verschiebt, bis sie an der bogenförmigen Endfläche 67 des Stielhalters 32 anliegt. Die zweite Arretierungskugel 79 bewegt sich hierbei bis an den Rand 81. Dieser unterbindet eine weitere Beaufschlagung der Hülse 61 mit einer Kraft von der Druckfeder 78. Somit wird beim Verschwenken des Stielhalters 32 ausgehend aus seiner Ruhelage um die zweite Schwenkachse 40 auch die Arretierung des Stielhalters um die erste Schwenkachse 38 aufgehoben. Der Stielhalter 32 kann nunmehr eine beliebige Arbeitslage einnehmen.

Aus dem voranstehenden wird deutlich, daß der Stielhalter 32 in seiner Ruhelage zuverlässig mittels der Arretierungskugeln 72 und 79 arretiert werden kann, die jeweils die Arretierung des Stielhalters 32 bezüglich einer der beiden Schwenkachsen 38 und 40 sicherstellen. Durch einfaches Ausschwenken aus der Ruhelage um die erste oder die zweite Schwenkachse 38 bzw. 40 kann die Arretierung bezüglich beider Schwenkachsen 38 und 40 auf einfache Weise wieder gelöst werden.

## Patentansprüche

1. Fahrbares Bodenreinigungsgerät (10) mit einem Gehäuse (12), in dem ein Reinigungswerkzeug (22) gehalten ist, und mit einem am Gehäuse (12) gelagerten Stielhalter (32), der mit einem Stiel zum Führen des Bodenreinigungsgeräts (10) entlang einer zu reinigenden Bodenfläche verbindbar ist, **dadurch gekennzeichnet, daß** der Stielhalter (32) um zwei schräg oder senkrecht zueinander ausgerichtete Schwenkachsen (38, 40) verschwenkbar am Gehäuse (12) gelagert ist und in einer Ruhelage arretierbar ist, wobei jeder der beiden Schwenkachsen (38, 40) zur Arretierung des Stielhalters (32) mindestens ein Arretierungselement (72, 79) zugeordnet ist und durch beliebiges Verschwenken des Stielhalters (32) aus der Ruhelage um eine der beiden Schwenkachsen (38, 40) die Arretierung (32) bezüglich beider Schwenkachsen (38, 40) aufhebbar ist.

2. Bodenreinigungsgerät nach Anspruch 1, **dadurch gekennzeichnet, daß** die Arretierungselemente (72, 79) in der Ruhelage des Stielhalters mit einem Halteteil (61) in Eingriff stehen, wobei durch Verschwenken des Stielhalters (32) aus der Ruhelage die Arretierungselemente (72, 79) das Halteteil (61) freigeben.

3. Bodenreinigungsgerät nach Anspruch 2, **dadurch gekennzeichnet, daß** zumindest ein Arretierungselement (79) in der Ruhelage des Stielhalters (32) federelastisch in Richtung auf das Halteteil (61) vorgespannt ist.

4. Bodenreinigungsgerät nach Anspruch 2 oder 3, **dadurch gekennzeichnet, daß** das Halteteil (61) in der Ruhelage des Stielhalters (32) federelastisch in Richtung auf mindestens ein Arretierungselement (72) vorgespannt ist.

5. Bodenreinigungsgerät nach Anspruch 2, 3 oder 4, **dadurch gekennzeichnet, daß** das Halteteil (61) in der Ruhelage des Stielhalters (32) zwischen den Arretierungselementen (72, 79) angeordnet ist.

6. Bodenreinigungsgerät nach einem der Ansprüche 2 bis 5, **dadurch gekennzeichnet, daß** das Halteteil (61) zusammen mit dem Stielhalter (32) um eine der beiden Schwenkachsen (38) verschwenkbar ist und daß mindestens ein Arretierungselement (79) bezüglich dieser Schwenkachse (38) unverschwenkbar gehalten ist.

7. Bodenreinigungsgerät nach einem der Ansprüche 2 bis 6, **dadurch gekennzeichnet, daß** zumindest ein Arretierungselement (72) zusammen mit dem Stielhalter (32) um eine der beiden Schwenkachsen (40) verschwenkbar ist und daß das Halteteil (61) bezüglich dieser Schwenkachse (40) unverschwenkbar gehalten ist.

8. Bodenreinigungsgerät nach einem der Ansprüche 2 bis 7, **dadurch gekennzeichnet, daß** das Halteteil (61) in einem um eine der beiden Schwenkachsen (38) verschwenkbar gelagerten Gelenkstück (42) quer zu dieser Schwenkachse (38) verschiebbar gehalten ist.

9. Bodenreinigungsgerät nach einem der Ansprüche 2 bis 8, **dadurch gekennzeichnet, daß** das Halteteil als Hülse (61) ausgestaltet ist.

10. Bodenreinigungsgerät nach einem der Ansprüche 2 bis 9, **dadurch gekennzeichnet, daß** die Arretierungselemente (72, 79) jeweils einen in der Ruhelage des Stielhalters (32) in eine Aufnahme des Halteteils (61) eintauchenden Kugelabschnitt aufweisen.

11. Bodenreinigungsgerät nach einem der voranstehenden Ansprüche, **dadurch gekennzeichnet, daß** die Arretierungselemente als Kugeln (72, 79) ausgebildet sind.

12. Bodenreinigungsgerät nach einem der voranstehenden Ansprüche, **dadurch gekennzeichnet, daß** zumindest ein Arretierungselement (72) am Stielhalter (32) festgelegt ist.

13. Bodenreinigungsgerät nach Anspruch 12, **dadurch gekennzeichnet, daß** das Arretierungselement (72) in einer Ausnehmung (70) des Stielhalters gehalten ist.

14. Bodenreinigungsgerät nach Anspruch 12 oder 13, **dadurch gekennzeichnet, daß** die Ausnehmung (70) in eine bogenförmige Endfläche (67) des Stielhalters (32) eingeformt ist.

15. Bodenreinigungsgerät nach Anspruch 14, **dadurch gekennzeichnet, daß** die bogenförmige Endfläche (67) konzentrisch zu einer Schwenkachse (40) ausgestaltet ist.

16. Bodenreinigungsgerät nach einem der voranstehenden Ansprüche, **dadurch gekennzeichnet, daß** zumindest ein Arretierungselement (79) unverschwenkbar am Gehäuse (12) des Kehrgeräts (10) gehalten ist.

17. Bodenreinigungsgerät nach Anspruch 16, **dadurch gekennzeichnet, daß** das Arretierungselement (79) zusammen mit einer Feder (78) in einem Aufnahmeteil (77) angeordnet ist, wobei die Feder (78) das Arretierungselement (79) mit einer Kraft in Richtung auf das Halteteil (61) beaufschlagt.

18. Bodenreinigungsgerät nach Anspruch 17, **dadurch gekennzeichnet, daß** das Aufnahmeteil (77) einen Anschlag (81) umfaßt, der die Bewegung des Arretierungselements (79) in Richtung auf das Halteteil (61) begrenzt.

19. Bodenreinigungsgerät nach Anspruch 17 oder 18, **dadurch gekennzeichnet, daß** das Aufnahmeteil als Buchse (77) ausgestaltet ist, die in einer Ausnehmung (75) des Gehäuses (12) positioniert ist.

20. Bodenreinigungsgerät nach einem der voranstehenden Ansprüche, **dadurch gekennzeichnet, daß** das Bodenreinigungsgerät als Kehrgerät (10) ausgestaltet ist, wobei das Reinigungswerkzeug als im Gehäuse (12) drehbar gelagerte Bürstenwalze (22) ausgebildet ist und ein Schmutzsammelbehälter (26) der Bürstenwalze (22) benachbart angeordnet ist.

## Claims

1. Mobile floor-cleaning appliance (10) having a housing (12) in which a cleaning tool (22) is mounted, and having a handle holder (32) which is mounted on the housing (12) and can be connected to a handle in order to guide the floor-cleaning appliance (10) along a floor surface which is to be cleaned, **characterized in that** the handle holder (32) is mounted on the housing (12) such that it can be pivoted about two pivot axes (38, 40) oriented obliquely or perpendicularly in relation to one another and can be arrested in a rest position, at least one arresting element (72, 79) being associated with each of the two pivot axes (38, 40) for arresting the handle holder (32), and the arresting action in relation to the two pivot axes (38, 40) being able to be eliminated by the handle holder (32) being pivoted in any manner out of the rest position about one of the two pivot axes (38, 40).

2. Floor-cleaning appliance according to Claim 1, **characterized in that** the arresting elements (72, 79), in the rest position of the handle holder, engage with a retaining part (61), and the arresting elements (72, 79) release the retaining part (61) by the handle holder (32) being pivoted out of the rest position.

3. Floor-cleaning appliance according to Claim 2, **characterized in that** at least one arresting element (79), in the rest position of the handle holder (32), is biased in a resiliently elastic manner in the direction of the retaining part (61).

4. Floor-cleaning appliance according to Claim 2 or 3, **characterized in that** the retaining part (61), in the rest position of the handle holder (32), is biased in a resiliently elastic manner in the direction of at least one arresting element (72).

5. Floor-cleaning appliance according to Claim 2, 3 or 4, **characterized in that** the retaining part (61), in the rest position of the handle holder (32), is disposed between the arresting elements (72, 79).

6. Floor-cleaning appliance according to one of Claims 2 to 5, **characterized in that** the retaining part (61), together with the handle holder (32), can be pivoted about one of the two pivot axes (38), and **in that** at least one arresting element (79) is held such that it cannot be pivoted in relation to this pivot axis (38).

7. Floor-cleaning appliance according to one of Claims 2 to 6, **characterized in that** at least one arresting element (72), together with the handle holder (32), can be pivoted about one of the two pivot axes (40), and **in that** the retaining part (61) is held such that it cannot be pivoted in relation to this pivot axis (40).

8. Floor-cleaning appliance according to one of Claims 2 to 7, **characterized in that** the retaining part (61) is held in an articulation component (42), the articulation component (42) being mounted such that it can be pivoted about one of the two pivot axes (38), and the retaining part (61) being held in the articulation component (42) such that it can be displaced in the direction transverse to this pivot axis (38).

9. Floor-cleaning appliance according to one of Claims 2 to 8, **characterized in that** the retaining part is configured as a sleeve (61).

10. Floor-cleaning appliance according to one of Claims 2 to 9, **characterized in that** the arresting elements (72, 79) each have a ball portion which, in the rest position of the handle holder (32), penetrates into a receiving portion of the retaining part (61).

11. Floor-cleaning appliance according to one of the preceding claims, **characterized in that** the arresting elements are in the form of balls (72, 79).

12. Floor-cleaning appliance according to one of the preceding claims, **characterized in that** at least one arresting element (72) is secured on the handle holder (32).

13. Floor-cleaning appliance according to Claim 12, **characterized in that** the arresting element (72) is held in a recess (70) of the handle holder.

14. Floor-cleaning appliance according to Claim 12 or 13, **characterized in that** the recess (70) is formed in an arcuate end surface (67) of the handle holder (32).

15. Floor-cleaning appliance according to Claim 14, **characterized in that** the arcuate end surface (67) is configured concentrically in relation to a pivot axis (40).

16. Floor-cleaning appliance according to one of the preceding claims, **characterized in that** at least one arresting element (79) is held on the housing (12) of the sweeping appliance (10) such that it cannot be pivoted.

17. Floor-cleaning appliance according to Claim 16, **characterized in that** the arresting element (79), together with a spring (78), is disposed in an accommodating part (77), the spring (78) applying force to the arresting element (79) in the direction of the retaining part (61).

18. Floor-cleaning appliance according to Claim 17, **characterized in that** the accommodating part (77) comprises a stop (81) which limits the movement of the arresting element (79) in the direction of the retaining part (61).

19. Floor-cleaning appliance according to Claim 17 or 18, **characterized in that** the accommodating part is configured as a bushing (77) which is positioned in a recess (75) of the housing (12).

20. Floor-cleaning appliance according to one of the preceding claims, **characterized in that** the floor-cleaning appliance is configured as a sweeping appliance (10), the cleaning tool being in the form of a brush roller (22) mounted in a rotatable manner in the housing (12), and a dirt-collecting container (26) being disposed adjacent to the brush roller (22).

## Revendications

1. Appareil mobile de nettoyage de sols (10), comportant un carter (12) dans lequel est contenu un outil de nettoyage (22), et comportant un porte-manche (32) monté sur le carter (12) et qui peut être assemblé à un manche pour le guidage de l'appareil de nettoyage de sols (10) le long d'une surface de sol à nettoyer, **caractérisé en ce que** le porte-manche (32) est monté sur le carter (12) de manière à pouvoir pivoter autour de deux axes de pivotement (38, 40) orientés obliquement ou perpendiculairement l'un à l'autre, et peut être bloqué dans une position de repos, à chacun des deux axes de pivotement (38, 40) étant associé au moins un élément de blocage (72, 79) pour le blocage du porte-manche (32), et le blocage par rapport aux deux axes de pivotement (38, 40) pouvant être supprimé par n'importe quel pivotement du porte-manche (32) hors de la position de repos autour d'un des deux axes de pivotement (38, 40).

2. Appareil de nettoyage de sols selon la revendication 1, **caractérisé en ce que** dans la position de repos du porte-manche, les éléments de blocage (72, 79) sont en prise avec une pièce de retenue (61), ladite pièce de retenue (61) libérant les éléments de blocage (72, 79) sous l'effet du pivotement du porte-manche (32) hors de la position de repos.

3. Appareil de nettoyage de sols selon la revendication 2, **caractérisé en ce que** dans la position de repos du porte-manche (32), au moins un élément de blocage (79) est précontraint par effet élastique de ressort dans la direction de la pièce de retenue (61).

4. Appareil de nettoyage de sols selon la revendication 2 ou 3, **caractérisé en ce que** dans la position de repos du porte-manche (32), la pièce de retenue (61) est précontrainte par effet élastique de ressort dans la direction d'au moins un élément de blocage (72).

5. Appareil de nettoyage de sols selon l'une des revendication 2, 3 ou 4, **caractérisé en ce que** dans la position de repos du porte-manche (32), la pièce de retenue (61) est disposée entre les éléments de blocage (72, 79).

6. Appareil de nettoyage de sols selon l'une des revendications 2 à 5, **caractérisé en ce que** la pièce de retenue (61) peut pivoter en même temps que le porte-manche (32) autour d'un des deux axes de pivotement (38), et **en ce qu'**au moins un élément de blocage (79) est maintenu pour ne pas pouvoir pivoter par rapport à cet axe de pivotement (38).

7. Appareil de nettoyage de sols selon l'une des revendications 2 à 6, **caractérisé en ce qu'**au moins un élément de blocage (72) peut pivoter en même temps que le porte-manche (32) autour d'un des deux axes de pivotement (40), et **en ce que** la pièce de retenue (61) est maintenue pour ne pas pouvoir pivoter par rapport à cet axe de pivotement (40).

8. Appareil de nettoyage de sols selon l'une des revendications 2 à 7, **caractérisé en ce que** la pièce de retenue (61) est maintenue de manière mobile transversalement à un des deux axes de pivotement (38) dans une articulation (42) montée pour pouvoir pivoter autour de cet axe de pivotement (38).

9. Appareil de nettoyage de sols selon l'une des revendications 2 à 8, **caractérisé en ce que** la pièce de retenue est réalisée sous la forme d'une douille (61).

10. Appareil de nettoyage de sols selon l'une des revendications 2 à 9, **caractérisé en ce que** les éléments de blocage (72, 79) présentent chacun une section sphérique s'enfonçant dans un logement de la pièce de retenue (61) dans la position de repos du porte-manche (32).

11. Appareil de nettoyage de sols selon l'une des revendications précédentes, **caractérisé en ce que** les éléments de blocage sont réalisés sous la forme de billes (72, 79).

12. Appareil de nettoyage de sols selon l'une des revendications précédentes, **caractérisé en ce qu'**au moins un élément de blocage (72) est fixé sur le porte-manche (32).

13. Appareil de nettoyage de sols selon la revendication 12, **caractérisé en ce que** l'élément de blocage (72) est maintenu dans un évidement (70) du porte-manche.

14. Appareil de nettoyage de sols selon la revendication 12 ou 13, **caractérisé en ce que** l'évidement (70) est formé dans une surface d'extrémité arquée (67) du porte-manche (32).

15. Appareil de nettoyage de sols selon la revendication 14, **caractérisé en ce que** la surface d'extrémité arquée (67) est agencée concentriquement à un axe de pivotement (40).

16. Appareil de nettoyage de sols selon l'une des revendications précédentes, **caractérisé en ce qu'**au moins un élément de blocage (79) est maintenu sur le carter (12) de l'appareil roulant (10) de manière à ne pas pouvoir pivoter.

17. Appareil de nettoyage de sols selon la revendication 16, **caractérisé en ce que** l'élément de blocage (79) est disposé en même temps qu'un ressort (78) dans une pièce de réception (77), le ressort (78) exerçant sur l'élément de blocage (79) une force en direction de la pièce de retenue (61).

18. Appareil de nettoyage de sols selon la revendication 17, **caractérisé en ce que** la pièce de réception (77) comprend une butée (81) qui limite le mouvement de l'élément de blocage (79) en direction de la pièce de retenue (61).

19. Appareil de nettoyage de sols selon la revendication 17 ou 18, **caractérisé en ce que** la pièce de réception est réalisée sous la forme d'une douille (77) qui est positionnée dans un évidement (75) du carter (12).

20. Appareil de nettoyage de sols selon l'une des revendications précédentes, **caractérisé en ce que** l'appareil de nettoyage de sols est réalisé sous la forme d'un appareil roulant (10), l'outil de nettoyage étant réalisé sous la forme d'un rouleau brosse (22) monté pour tourner dans le carter (12), et un réservoir collecteur de poussières (26) étant disposé au voisinage du rouleau brosse (22).
